# EUROPÄISCHE PATENTSCHRIFT

(11) **EP 2 281 743 B1**
(45) Veröffentlichungstag und Bekanntmachung des Hinweises auf die Patenterteilung: **04.01.2012**
(21) Anmeldenummer: 10007083.8
(22) Anmeldetag: 09.07.2010
(51) Int. Cl.: B63H 5/07, B63H 5/125, B63H 25/42, B63H 5/10

(54) **Propellergondel**
Propeller engine pod
Pod

(30) Priorität: 16.07.2009 DE 102009033554
(43) Veröffentlichungstag der Anmeldung: 09.02.2011
(73) Patentinhaber: Reintjes GmbH, 31785 Hameln (DE)
(72) Erfinder: Schulze, Reinhard, Dr. habil., 16341 Panketal (DE); Meckelburg, Stephan, 31860 Emmerthal (DE); Weninger, Olaf, 31840 Hessisch-Oldendorf (DE); Weber, Andreas, 31840 Hessisch-Oldendorf (DE)
(74) Vertreter: Plöger, Jan Manfred

(56) Entgegenhaltungen:
- EP-A1- 1 336 561
- WO-A1-96/15028
- DE-A1- 3 519 103

## Beschreibung

Die Erfindung betrifft eine Propellergondel mit (a) einem Rumpf, der einen Schaft zum Befestigen an einem Fahrzeug, insbesondere einem Wasserfahrzeug, aufweist, wobei der Schaft sich entlang einer Schaftachse erstreckt, und mindestens einen Querschnitt mit einer Sehne hat, und (b) mindestens einer Propellerwelle zum Befestigen eines Propellers, wobei die Sehne bezüglich einer Richtungswinkelmessfläche unter einem Richtungswinkel zu einer Propeller-Drehachse der Propellerwelle verläuft.

Derartige Propellergondeln werden in so genannten Pod-Antrieben verwendet. Pod-Antriebe werden eingesetzt, wenn beispielsweise bei Schiffen ein besonders hoher Wirkungsgrad und eine kompakte Bauweise gewünscht sind. Pod-Antriebe finden daher beispielsweise in Fähren und auf Yachten Verwendung.

Aus der EP 1 336 561 B1 ist ein Pod-Antrieb bekannt. Nachteilig an dieser Ausführungsform ist der unbefriedigende Wirkungsgrad. Bei hohen Geschwindigkeiten neigen derartige Pod-Antriebe zudem zu Kavitation.

Eine weitere Propellergondel ist aus der DE 35 19 103 bekannt. In dieser Ausführungsform ist der Schaft prismatisch ausgebildet und steht unter einem festen Richtungswinkel relativ zur Drehachse des Propellers. Auch derartige Pod-Antriebe neigen zur Kavitation. Zur Kavitationsverminderung wird der Schaft lang und schlank ausgeführt und drehbar am Schiffsrumpf befestigt.

Der Erfindung liegt die Aufgabe zugrunde, Nachteile im Stand der Technik zu überwinden.

Die Erfindung löst das Problem durch eine gattungsgemäße Propellergondel, bei der sich der Richtungswinkel zumindest abschnittsweise mit einem Abstand von der Propeller-Drehachse ändert.

Vorteilhaft an dieser Propellergondel ist, dass sie einen erhöhten Wirkungsgrad aufweist. Durch den sich höhenabhängig ändernden Richtungswinkel wird nämlich die vom Zugpropeller in den Wasserstrom eingebrachte Drallbewegung besonders widerstandsarm am Schaft vorbeigeführt.

Aufgrund des hohen Wirkungsgrades neigt ein Pod-Antrieb mit der erfindungsgemäßen Propellergondel zudem wenig zu Kavitation.

Es ist ein weiterer Vorteil, dass die vorgestellten Vorteile mit konstruktiv relativ einfachen Maßnahmen erreicht werden können.

Im Rahmen der vorliegenden Beschreibung werden unter dem Rumpf insbesondere alle diejenigen Bauteile der Propellergondel verstanden, die von außen sichtbar sind und beim Betrieb nicht rotieren.

Unter dem Schaft des Rumpfs wird insbesondere ein Teil der Propellergondel verstanden, mit dem die Propellergondel an einem Fahrzeug, insbesondere einem Wasserfahrzeug, befestigt ist. Im eingebauten Zustand verläuft die Schaftachse in der Regel unter einem Winkel von annähernd 90 Grad zu einer Tangentialfläche des Schiffsrumpfs. Meist verläuft die Schaftachse vertikal.

Unter dem Merkmal, dass die Schaftachse mindestens einen Querschnitt mit einer Sehne hat, wird insbesondere verstanden, dass es möglich ist, nicht aber notwendig, dass alle Querschnitte gleichartig sind. So ist es möglich, dass die Querschnitte im mathematischen Sinne ähnlich oder gar gleich sind. So ist es möglich, dass sich beispielsweise eine Querschnittsfläche des Schafts mit dem Abstand von der Zugpropeller-Drehachse ändert.

Unter dem Merkmal, dass die Sehne unter einem Richtungswinkel zur Zugpropeller-Drehachse des Propellers verläuft, ist insbesondere zu verstehen, dass dieser Richtungswinkel bezüglich einer Bezugsfläche bestimmt wird. Bei dieser Bezugsfläche kann es sich um eine Fläche handeln, die gekrümmt ist. Beispielsweise handelt es sich bei der Bezugsfläche um eine Zylindermantelfläche eines Zylinders, dessen Längsachse mit der Zugpropeller-Drehachse zusammenfällt.

Alternativ ist es auch möglich, die Bezugsfläche als Ebene zu wählen, die senkrecht zur Schaftachse verläuft. Die Bezugsfläche ist dabei stets so gewählt, dass die Sehne eindeutig bestimmt ist. Bei der Sehne handelt es sich um die Verbindung zwischen der Profil-Nase und der Profil-Hinterkante des Querschnitts. Insofern ist auch der Begriff Profilsehne gebräuchlich. Die Profil-Nase kann auch als Anströmpunkt bezeichnet werden, die Profil-Hinterkante als Abrisspunkt.

Unter dem Merkmal, dass sich der Richtungswinkel zumindest abschnittsweise mit dem Abstand von der Zugpropeller-Drehachse ändert, wird insbesondere verstanden, dass es möglich ist, dass der Richtungswinkel in anderen Abschnitten vom Abstand von der Zugpropeller-Drehachse unabhängig ist. Mit anderen Worten kann der Schaft abschnittsweise pyramidal oder prismatisch ausgebildet sein.

Es ist möglich, dass auch ein Längsrumpf, der am Schaft befestigt ist und sich entlang der Propeller-Drehachse erstreckt, in einem Bereich, der sich in Verlängerung des Schafts erstreckt, eine Schränkung aufweist. Der Schaft wird nämlich in der Regel kontinuierlich in die Längsgondel übergehen. Das heißt, dass der genannte Bereich eine lokale Längsachse aufweist, die unter dem Richtungswinkel zur Propellerachse verläuft. In diesem Bereich wird der Richtungswinkel beispielsweise in einer in Einbaustellung horizontalen Ebene gemessen. Wenn in der vorliegenden Beschreibung vom Richtungswinkel gesprochen wird, so ist darunter auch dieser Winkel zu verstehen, der im genannten Bereich der Längsgondel gebildet ist.

Der Erfindung liegt die Erkenntnis zugrunde, dass es vorteilhaft ist, wenn der Schaft und/oder zumindest Teile der Längsgondel eine Schränkung aufweisen. Anders als bei Tragflächen hat diese Schränkung aber nicht den Zweck, einen plötzlichen kompletten Strömungsabriss dadurch zu verhindern, dass der Strömungsabriss zunächst rumpfnah auftritt. Der Schaft hat nämlich in der Regel eine solche Form, dass in Summe durch die Strömung keine Kräfte in Querrichtung auf den Schiffsrumpf übertragen werden. Die Schränkung dient vielmehr der Widerstandsverringerung.

Bei dem Propeller handelt es sich vorzugsweise um einen Zugpropeller, der an einer Zugpropellerwelle befestigt ist. Gemäß einer bevorzugten Ausführungsform besitzt die Propellergondel eine Schubpropellerwelle zum Drehen eines Schubpropellers, wobei der Schaft bezüglich einer Längsachse des Rumpfs oder der Propeller-Drehachse zwischen dem Zugpropeller und dem Schubpropeller angeordnet ist. In anderen Worten strömt das Wasser zunächst zum Zugpropeller, der es am Schaft vorbei auf den Schubpropeller leitet. Zugpropeller und Schubpropeller sind bevorzugt so ausgebildet, dass die Wasserströmung hinter dem Schubpropeller im Wesentlichen drallfrei ist. Das kann dadurch erreicht werden, dass der Zugpropeller einen größeren Durchmesser hat als der Schubpropeller. Die Schubpropellerwelle und die Zugpropellerwelle können als Teilwellen der Propellerwelle aufgefasst werden, auch wenn sie nicht drehstarr miteinander verbunden sind, Sie verlaufen in der Regel koaxial.

Besonders bevorzugt ist die Zugpropellerwelte zum Drehen des Zugpropellers in einer Zugpropeller-Drehrichtung ausgebildet, wobei die Schubpropellerwelle zum Drehen des Schubpropellers in einer Schubpropeller-Drehrichtung ausgebildet ist, die der Zugpropeller-Drehrichtung entgegengesetzt ist. Dazu umfasst die Propellergondel in der Regel ein Getriebe, vorzugsweise ein Kegelradgetriebe.

Ein Pod-Antrieb mit der erfindungsgemäßen Propellergondel ist damit ein gegenrotierender Antrieb. Erfindungsgemäß ist daher auch eine gattungsgemäße Propellergondel, bei der die Zugpropellerwelle und die Schubpropellerwelle zum Drehen der jeweiligen Propeller in entgegengesetzte Drehrichtungen ausgebildet sind, wobei der Schaft zwischen beiden Propellern angeordnet ist. Bisher sind lediglich Pod-Antriebe bekannt, bei denen gegeneinander rotierende Propeller auf jeweils der gleichen Seite des Schafts angeordnet sind. Der Grund dafür ist, dass bei bisherigen Propellergondeln der Widerstand am Schaft aufgrund der drallbehafteten Strömung des Zugpropellers unverhältnismäßig groß gewesen wäre, so dass Propellergondein, bei denen zwei gegenläufige Propeller durch den Schaft getrennt sind, nicht gebaut wurden. Der hohe Widerstand wird durch die optimierte Schaftform weitgehend verringert. Zudem werden ansonsten auftretende Schwingungen vermieden. Die in der vorliegenden Beschreibung genannten bevorzugten Ausführungsformen beziehen sich auch auf diese Erfindung.

Gemäß einer bevorzugten Ausführungsform ist der Schaft so ausgestaltet, dass der Richtungswinkel in Abhängigkeit von dem Abstand von der Zugpropeller-Drehachse ein Richtungswinkel-Maximum durchläuft. Es hat sich herausgestellt, dass der genaue Verlauf des Richtungswinkels in Abhängigkeit vom Abstand von der Leistung abhängig ist, die vom Pod-Antrieb zu übertragen ist, Den Verlauf so zu wählen, dass ein Maximum durchlaufen wird, hat sich dabei als besonders vorteilhaft herausgestellt.

Besonders bevorzugt beträgt der zum Richtungswinkel-Maximum gehörige Abstand höchstens das 0,6-fache eines Propeller-Radius. Unter dem Propeller-Radius wird dann, wenn lediglich ein Propeller vorhanden ist, dessen Durchmesser verstanden. Sind zwei oder mehr Propeller vorhanden, so wird unter dem Propeller-Radius insbesondere der Durchmesser des in Strömungsrichtung zuvorderst liegenden Propellers verstanden.

Günstig ist es, wenn der Abstand, der zum Richtungswinkel-Maximum wird, höchstens dem halben Zugpropeller-Radius entspricht. Es hat sich zudem als vorteilhaft herausgestellt, wenn der zum Richtungswinkel-Maximum zugehörige Abstand bei mindestens dem 0,2-fachen des Propeller-Radius liegt.

Gemäß einer bevorzugten Ausführungsform hat der Zugpropeller bezüglich einer Längsebene, die parallel durch die Zugpropeller-Drehachse und in Betriebsstellung vorzugsweise vertikal verläuft, einen Abströmwinkel, unter dem vom Zugpropeller gefördertes Wasser vom Zugpropeller abströmt. Der Schaft ist so gestaltet, dass der Richtungswinkel um höchstens 10 Grad, insbesondere 5 Grad, vom Abströmwinkel abweicht. Das hat den Vorteil, dass das vom Zugpropeller abströmende Wasser den Schaft zum großen Teil tangential anströmt. Das vermeidet Verwirbelungsverluste und vermindert die Neigung zu Kavitation.

Gemäß einer bevorzugten Ausführungsform sind die Querschnitte des Schafts, insbesondere bezüglich eines Querschnitts in einem Zylinderlcoordinatensystem mit Ursprung in der Zugpropeller-Drehachse, zumindest abschnittsweise im mathematischen Sinne ähnlich. In einem Sonderfall sind die Querschnitte gleich, das heißt dass sie ähnlich sind und den gleichen Flächeninhalt aufweisen. Es lässt sich so ein besonders einfach aufgebauter Schaft erreichen, der gleichzeitig geringe Querkrafte erzeugt.

Bevorzugt sind zumindest abschnittsweise die Querschnitte des Schafts spiegelsymmetrisch. Dabei bezieht sich die Eigenschaft der Spiegelsymmetrie vorzugsweise wiederum auf den Querschnitt bezüglich eines Zylinderkoordinatensystems mit Ursprung in der Zugpropeller-Drehachse.

Bevorzugt haben die Querschnitte des Schafts zumindest abschnittsweise eine Dickenrücklage von mehr als 40 %, insbesondere von weniger als 60 %. Derartige Querschnitte verringern den Widerstand besonders effektiv. Die Dickenrücklage wird in Bezug auf die Propeller-Drehachse von der Projektion der Anströmkante auf die Propeller-Drehachse aus gemessen.

Bevorzugt verläuft eine Projektion einer Anströmkante des Schafts auf eine Querebene, die senkrecht auf der Zugpropelter-Drehachse steht, gekrümmt. In anderen Worten sind die Querschnitte relativ zu ihren Nachbarn verdreht und gegebenenfalls auch verschoben. Sind die Querschnitte nur verdreht, so existiert ein Punkt des Querschnitts, der seine Position nicht verändert und in einem Inneren des Querschnitts liegt. Unter dem Inneren des Querschnitts wird die Region verstanden, die zum Querschnitt ähnlich ist, den gleichen geometrischen Schwerpunkt hat und ein Viertel des Flächeninhalts des Querschnitts aufweist.

Ebenfalls bevorzugt verläuft eine Projektion einer Abrisskante des Schafts auf eine Querebene, die senkrecht auf der Zugpropeller-Drehachse steht, gekrümmt.

Dadurch, dass die Projektion der Anströmkante und/oder der Abrisskante gekrümmt verläuft, schmiegt sich der vom Zugpropeller kommende Wasserstrom in Abhängigkeit vom Abstand der betrachteten Position von der Zugpropeller-Drehachse optimal an den Schaft an. So wird der Strömungswiderstand minimiert und der Wirkungsgrad steigt.

Bevorzugt hat jeder Querschnitt zwei äußerste Punkte maximaler Abweichung von der Sehne und einen Dickenrücklage-Punkt, in dem die Sehne von einer Verbindungsgeraden durch die äußersten Punkte geschnitten wird, wobei die Dickenrücklage-Punkte auf einer zumindest abschnittsweise gekrümmten Kurve liegen. Diese Gerade verläuft bevorzugt durch das Innere des Querschnitts.

Vorzugsweise verläuft eine Antriebswelle zumindest abschnittsweise durch ein Inneres des Querschnitts, wobei das Innere eine gedachte Fläche ist, die ein Viertel des Flächeninhalts des Querschnitts und den gleichen Schwerpunkt hat.

Günstig ist es, wenn der Richtungswinkel benachbart zum Schiffsrumpf ein Minimum aufweist. So mündet der Schaft vorzugsweise mit einem Richtungswinkel von im Wesentlichen 0°, also insbesondere weniger als 5°, in den Schiffsrumpf ein. In der Regel befindet sich der Bereich des Schafts mit dem minimalen Richtungswinkel am Übergang von Schaft und Schiffsrumpf.

Vorzugsweise verläuft eine Projektion des Schafts auf die Querebene zumindest abschnittsweise konkav oder bikonkav. Das heißt mit anderen Worten, dass sich der Querschnitt des Schafts mit zunehmendem Abstand von der Zugpropeller-Drehachse zunächst vermindert und anschließend wieder vergrößert. Das minimiert den Widerstand, den die Propellergondel dem umgebenden Fluid, beispielsweise dem Wasser, entgegensetzt. Günstig ist es, wenn der Punkt minimalen Querschnitts einen Abstand von der Zugpropeller-Drehachse hat, der größer ist als der Rotordurchmesser.

Im Folgenden wird die Erfindung anhand der beigefügten Zeichnungen näher erläutert. Dabei zeigt
- Figur 1: ein erfindungsgemäßes Schiff mit einem erfindungsgemäßen Pod- Antrieb, der seinerseits eine erfindungsgemäße Propellergondel aufweist,
- Figur 2: eine Ansicht in Richtung A auf dem Pod-Antrieb gemäß Figur 1,
- Figur 3: mit den Teilfiguren 3a und 3b eine Reihe von Querschnitten gemäß meh- rerer Richtungswinkelmessflächen,
- Figur 4: eine Kurve, die den Richtungswinkel in Abhängigkeit vom Abstand von der Zugpropeller-Drehachse angibt,
- Figur 5: eine Kurve, die eine Dicke des Querschnitts in Abhängigkeit vom Abstand von der Zugpropeller-Drehachse zeigt und
- Figur 6: eine Ansicht von oben.

Figur 1 zeigt ein Schiff 10 mit einem Schiffsrumpf 12, an dem eine Propellergondel 14, beispielsweise starr, befestigt ist. Die Propellergondel 14 umfasst einen Rumpf 16, der seinerseits einen Schaft 18 besitzt. Der Schaft 18 erstreckt sich entlang einer Schaftachse A_{S}, die in Einbaulage, das heißt dann, wenn das Schiff 10 sich nicht bewegt, in der Regel vertikal verläuft.

Die Propeller-Gondel 14 umfaßt zudem eine Zugpropellerwelle 20, an der ein Zugpropeller 22 befestigt ist. An einer Schubpropellerwelle 24 der Propellergondel 14 ist ein Schubpropeller 26 angebracht. Der Zugpropeller 22 und der Schubpropeller 26 drehen um eine Propeller-Drehachse A_{P}, von der aus ein radialer Abstand r gemessen wird.

Figur 2 zeigt eine Ansicht gemäß der Pfeile A in Figur 1 auf den Zugpropeller 22. Es sind Richtungswinkelmessflächen F in Form der Richtungswinkelmessflächen F_{H1}, F_{H2} eingezeichnet, die jeweils Zylindermantelflächen bezüglich eines Zylinders sind, dessen Längsachse mit der Propeller-Drehachse A_{P} zusammenfällt. Die im Folgenden gemachten Angaben beziehen sich, sofern nichts Weiteres gesagt ist, stets auf das Zylinderkoordinatensystem, dessen Ursprung die Propeller-Drehachse A_{P} ist.

Figur 2a zeigt eine Ansicht in Richtung A (vgl. Figur 1). Es ist eine Anströmkante 28 des Schafts 18 zu erkennen, die bezüglich einer Querebene E_{Q} gekrümmt verläuft. Die Querebene E_{Q} ist diejenige Ebene, die auf der Propeller-Drehachse A_{P} und auf allen Richtungswinkelmessflächen F_{H} senkrecht steht.

Figur 2b zeigt eine Ansicht in Richtung B (vgl. Figur 1), in der eine Abrisskante 29 zu erkennen ist, die ebenfalls gekrümmt verläuft und sich mit zunehmendem Abstand vom Schiffsrumpf von einer Horizontalen H entfernt, bis ein nicht eingezeichnetes Maximum durchlaufen wird.

Figur 3 zeigt Querschnitte Q1, Q2 durch den Schaft 18 bezüglich zweier radialer Abstände r. Figur 3b zeigt den Fall r = R, der der Richtungswinkelmessfläche F_{H1} entspricht (vergl. Figur 2). Figur 3a entspricht beispielsweise dem Fall r = 0,5 R. Es ist zu erkennen, dass ein Richtungswinkel α zwischen einer Sehne S und der Propeller-Drehachse A_{P} besteht. Der Richtungswinkel α wird, wie in den Figuren 3 gezeigt, in der Richtungswinkelmessfläche F_{H} gemessen. Die Sehne S verläuft von einem Anströmpunkt 30, an dem sich das anströmende Fluid scheidet, und einem Abrisspunkt 32. Die Menge aller Abrisspunkte bildet die Abrisskante 29 des Schafts 18, die Anströmpunkte 30 bilden die Anströmkante 28 (Figur 1).

Die in den Figuren 3a und 3b gezeigten Profile Q haben jeweils eine Dickenrücklage D, die in Anteilen einer Sehnenlänge L angegeben wird. Die Dickenrücklage D beträgt im vorliegenden Fall ca. 60 % und wird von der Anströmkante aus gemessen. Die Angaben beziehen sich auf eine Projektion auf die Propeller-Drehachse A_{P}, wie in Figur 3 gezeigt ist.

Figur 3b zeigt zudem eine Antriebsachse 34, die von einem in Figur 1 schematisch eingezeichneten Getriebe abgeht und ein Antriebsdrehmoment für die beiden Propeller 22, 28 bereitstellt. Die Antriebsachse 34 verläuft durch ein Inneres 40 des Schafts 18. Das Innere 40 ist die gedachte Fläche, die den gleichen Schwerpunkt hat wie der Querschnitt Q, zum Querschnitt Q ähnlich ist und ein Viertel von dessen Flächeninhalt hat.

Die Antriebsachse 34 (Figur 1) ist so mit den Propellern 22, 26 verbunden, dass eine Schubpropeller-Drehrichtung ω₂₆ des Schubpropellers 26 einer Zugpropeller-Drehrichtung ω₂₂ des Zugpropellers 22 entgegengesetzt ist.

Figur 3b zeigt zudem, dass der Querschnitt Q zwei äußerste Punkte P1, P2 maximaler Abweichung von der Sehne S und einen Dickenrücklage-Punkt P_{D} hat, in dem die Sehne S von einer Verbindungsgeraden durch die äußersten Punkte P1, P2 geschnitten wird. Die Dickenrücklage-Punkte P_{D} liegen zumindest abschnittsweise bezüglich einer Längserstreckung des Schafts 18 auf einer Kurve, die durch das Innere 40 verläuft. Die Kurve kann auch eine Gerade sein.

Figur 4 zeigt die Abhängigkeit des Richtungswinkels α von dem radialen Abstand r, der auf den Propeller-Durchmesser R normiert ist. Es ist zu erkennen, dass mit zunehmenden Abstand r von der Propeller-Drehachse A_{P} der Richtungswinkel α ab α = 0,15R zunächst streng monoton ansteigt, bis er ein Richtungswinkel-Maximum im maximalen Richtungswinkel αₘₐₓ durchläuft. Günstig ist, wenn αₘₐₓ > 0,2R, insbesondere αₘₐₓ > 0,25R, gilt. Im vorliegenden Fall ist der maximale Richtungswinkel αₘₐₓ = 9,3 Grad und wird bei r = 0,3 R erreicht.

Wie Figur 1 zeigt, hat eine Bug-Propellernabe einen maximalen Nabenradius R₂₀, wobei für diesen im vorliegenden Fall R₂₀ = 0,4 R gilt.

Figur 5 gibt die Dickenverteilung an. Die Dicke t wird senkrecht zur Sehne S gemessen (Figur 3b).

Figur 6 zeigt eine Ansicht von oben auf die Propellergondel 14. Es ist zu erkennen, dass der Zugpropeller 22 in einer Längsebene E_{L}, die parallel durch die Zugpropeller-Drehachse A_{P} und durch den Schaft 18, im vorliegenden Fall vertikal, verläuft, einen Abströmwinkel δ hat, unter dem vom Zugpropeller 22 geförderte Wasser 36 vom Zugpropeller 22 abströmt. Der Richtungswinkel α ist so gewählt, dass er um höchstens 10° vom Abströmwinkel δ abweicht.

Der Abströmwinkel δ ändert sich mit dem Abstand r. Aus diesem Grund ergibt sich die in Figur 4 gezeigte Abhängigkeit des Richtungswinkels α vom Abstand r.

Figur 6 zeigt eine Außenkontur einer Längsgondel 38, die mit dem Schaft 18 Teil der Propellergondel 14 ist. Figur 6 zeigt eine Horizontalebene E_{H}, die senkrecht auf der Querebene E_{Q} und der Längsebene E_{L} steht und in Einbaulage der Propellergondel in der Regel horizontal verläuft. Die in Figur 4 angegebenen Richtungswinkel α werden aber bevorzugt bezüglich der Richtungswinkelmessflächen F_{H} ermittelt (vgl. Figur 2). Die Längsgondel 38 verläuft mit seiner Längsachse parallel zur Propeller-Drehachse A_{P}. Es ist zu erkennen, dass der Abströmwinkel δ in der Horizontalebene E_{H} gemessen wird und sich auf die Stelle bezieht, an der der Zugpropeller 22 benachbart zum Schaft 18 durch die Längsebene E_{L} tritt.

Die gezeigten Propellergondeln bzw. Pod-Antriebe sind besonders geeignet für Leistungsbereiche zwischen 700 kW und 3000 kW. Sie sind auch geeignet für Geschwindigkeiten von über 40 Knoten, Durch die sich verändernden Richtungswinkel können Wirkungsgradverbesserungen gegenüber konventionellen Propellergondeln von mindestens 10 % erreicht werden.

Geeignete Propollerdurchmesser liegen zwischen R = 500 mm und R =1500 mm. Der maximale Richtungswinkel αₘₐₓ beträgt bevorzugt höchstens 15°. Bezogen auf die in den Figuren gezeigten zylindrischen Dächern werden im vorliegenden Fall symmetrische Profile eingesetzt.

Das vorgestellte System kann als Pod-Antrieb mit Counter-Rotating-Propellem, das heißt sich im Betrieb gegenläufig drehenden Propellern ausgestattet sein.

### Bezugszeichenliste

- 10: Schiff
- 12: Schiffsrumpf
- 14: Propellergondel
- 16: Rumpf
- 18: Schaft

- 20: Zugpropellerwelle
- 22: Zugpropeller
- 24: Schubpropellerwelle
- 26: Schubpropeller
- 28: Anströmkante
- 29: Abrisskante

- 30: Anströmpunkt
- 32: Abrisspunkt
- 34: Antriebswelle
- 36: Wasser
- 38: Längsgondel

- 40: Inneres

- α: Richtungswinkel
- δ: Abströmwinkel

- A_{S}: Schaftachse
- A_{P}: Propeller-Drehachse (Zug- propeller-Drehachse)

- E_{Q}: Querebene
- E_{L}: Längsebene
- F_{H}: Richtungswinkelmessflache

- r: Abstand
- R: Zugpropeller-Durchmesser
- R₂₀: Nabenradius

- S: Sehne
- D: Dickenrücklage
- L: Sehnenlänge

- Q: Querschnitte

## Patentansprüche

1. Propellergondel (14) mit
(a) einem Rumpf (16), der
(i) einen Schaft (18) zum Befestigen an einem Fahrzeug (10), insbesondere einem Wasserfahrzeug, aufweist,
(ii) wobei der Schaft (18) sich entlang einer Schaftachse (A_{S}) erstreckt und mindestens einen Querschnitt (Q) mit einer Sehne (S) hat, und
(b) mindestens einer Propellerwelle (20, 24) zum Befestigen eines Propellers (22),
(c) wobei die Sehne (S) unter einem Richtungswinkel (α) zu einer Propeller-Drehachse (A_{P}) der Propellerwelle (20, 24) verläuft,
**dadurch gekennzeichnet, dass**
(d) sich der Richtungswinkel (α) zumindest abschnittsweise mit einem Abstand (r) von der Propeller-Drehachse (Ap) ändert.

2. Propellergondel nach Anspruch 1, **gekennzeichnet durch**
- eine Zugpropellerwelle (20) zum Drehen eines Zugpropellers (22) und
- eine Schubpropellerwelle (24) zum Drehen eines Schubpropellers (26),
- wobei der Schaft (18) bezüglich einer Längsachse des Rumpfs (16) zwischen dem Zugpropeller (22) und dem Schubpropeller (26) angeordnet ist.

3. Propellergondel nach Anspruch 2, **dadurch gekennzeichnet, dass**
- die Zugpropellerwelle (20) zum Drehen des Zugpropellers (22) in einer Zugpropeller-Drehrichtung (ω₂₂) ausgebildet ist und
- die Schubpropellerwelle (24) zum Drehen des Schubpropellers (26) in einer Schubpropeller-Drehrlchtung (ω₂₆), die der Zugpropeller-Drehrichtung (ω₂₂) entgegengesetzt ist, ausgebildet ist.

4. Propellergondel nach einem der vorstehenden Ansprüche, **dadurch gekennzeichnet, dass** der Richtungswinkel (α) in Abhängigkeit von einem Abstand (r) von der Zugpropeller-Drehachse (A_{P}) ein Richtungswinkel-Maximum durchläuft.

5. Propellergondel nach Anspruch 4, **dadurch gekennzeichnet, dass** der zum Richtungswinkel-Maximum gehörige Abstand (r) höchstens das 0,6-fache eines Propeller-Radius (R) beträgt.

6. Propellergondel nach einem der vorstehenden Ansprüche, **dadurch gekennzeichnet, dass**
- der Zugpropeller (22) in einer Längsebene (E_{L}), die parallel durch die Zugpropeller-Drehachse (A_{P}) und durch den Schaft (18) verläuft, einen Abströmwinkel (δ) hat, unter dem vom Zugpropeller (22) gefördertes Wasser vom Zugpropeller (22) abströmt und
- der Richtungswinkel (α) um höchstens 10°, insbesondere um höchstens 5°, vom Abströmwinkel (δ) abweicht.

7. Propellergondel nach einem der vorstehenden Ansprüche, **dadurch gekennzeichnet, dass** zumindest abschnittsweise die Querschnitte (Q) des Schafts (18) bezüglich eines Zylinderkoordinatensystems mit Ursprung in der Zugpropeller-Drehachse (A_{P}) im geometrischen Sinn ähnlich sind.

8. Propellergondel nach einem der vorstehenden Ansprüche, **dadurch gekennzeichnet, dass** zumindest abschnittsweise die Querschnitte (Q) des Schafts (18) bezüglich des Zylinderkoordinatensystems mit Ursprung in der Zugpropeller-Drehachse (A_{P}) im Wesentlichen spiegelsymmetrisch bezüglich einer Spiegelebene, in der die Sehne verläuft, sind.

9. Propellergondel nach einem der vorstehenden Ansprüche, **dadurch gekennzeichnet, dass** die Querschnitte (Q) des Schafts (18) zumindest abschnittsweise eine Dickenrücklage (D) von mehr als 40% und insbesondere weniger als 60% haben.

10. Propellergondel nach einem der vorstehenden Ansprüche, **dadurch gekennzeichnet, dass** eine Projektion einer Anströmkante (28) des Schafts (18) auf eine Querebene (E_{Q}), die senkrecht auf der Zugpropeller-Drehachse (A_{P}) steht, zumindest abschnittsweise gekrümmt verläuft.

11. Propellergondel nach einem der vorstehenden Ansprüche, **dadurch gekennzeichnet, dass** zumindest abschnittsweise
- jeder Querschnitt (Q) zwei äußerste Punkte (P1, P2) maximaler Abweichung von der Sehne (S) und
einen Dickenrücklage-Punkt (P_{D}), in dem die Sehne (S) von einer Verbindungsgeraden durch die äußersten Punkte (P1, P2) geschnitten wird, aufweist,
- wobei die Dickenrücklage-Punkte (P_{D}) auf einer zumindest abschnittsweise gekrümmten Kurve liegen.

12. Propellergondel nach einem der vorstehenden Ansprüche, **gekennzeichnet durch**
- eine Antriebswelle (34) zum Antreiben des Zugpropellers (22) und/oder des Schubpropeller (26),
- wobei die Antriebswelle (34) zumindest abschnittsweise **durch** ein Inneres (40) des Querschnitts (Q) verläuft, wobei das Innere (40) ein Viertel des Flächeninhalts des Querschnitts (Q) und den gleichen Schwerpunkt hat.

13. Propellergondel nach einem der vorstehenden Ansprüche, **dadurch gekennzeichnet, dass** eine Projektion des Schafts (18) auf die Querebene (E_{Q}) konkav oder bikonkav ist.

14. Propellergondel nach einem der vorstehenden Ansprüche, **dadurch gekennzeichnet, dass** der Richtungswinkel (α) benachbart zum Schiffsrumpf (12) ein Minimum aufweist.

15. Schiff (10), insbesondere Yacht, mit mindestens einer Propellergondel (14), insbesondere genau zwei Propellergondeln (14), nach einem der vorstehenden Ansprüche.

## Claims

1. Propeller pod (14) having
(a) a body (16) which
(i) has a shaft (18) for attachment to a vehicle (10), in particular to a watercraft,
(ii) wherein the shaft (18) extends along a shaft axis (As) and has at least one cross section (Q) with a chord (S), and
(b) at least one propeller shaft (20, 24) for attachment of a propeller (22),
(c) wherein the chord (S) runs at a direction angle (α) with respect to a propeller rotation axis (A_{P}) of the propeller shaft (20, 24),
**characterized in that**
(d) the direction angle (α) changes, at least in places, with a distance (r) from the propeller rotation axis (A_{P}).

2. Propeller pod according to Claim 1, **characterized by**
- a traction propeller shaft (20) for rotation of a traction propeller (22) and
- a pusher propeller shaft (24) for rotation of a pusher propeller (26),
- wherein the shaft (18) is arranged between the traction propeller (22) and the pusher propeller (26) with respect to a longitudinal axis of the body (16).

3. Propeller pod according to Claim 2, **characterized in that**
- the traction propeller shaft (20) is designed to rotate the traction propeller (22) in a traction propeller rotation direction (ω22), and
- the pusher propeller shaft (24) is designed to rotate the pusher propeller (26) in a pusher propeller rotation direction (ω26), which is opposite the traction propeller rotation direction (ω22).

4. Propeller pod according to one of the preceding claims, **characterized in that** the direction angle (α) passes through a direction angle maximum as a function of a distance (r) from the traction propeller rotation axis (A_{P}).

5. Propeller pod according to Claim 4, **characterized in that** the distance (r) which is associated with the direction angle maximum is at most 0.6 times a propeller radius (R).

6. Propeller pod according to one of the preceding claims, **characterized in that**
- the traction propeller (22) has a downstream flow angle (δ), at which water conveyed by the traction propeller (22) flows away from the traction propeller (22), on a longitudinal plane (EL) which runs parallel through the traction propeller rotation axis (AP) and through the shaft (18), and
- the direction angle (α) differs by at most 10°, in particular by at most 5°, from the downstream flow angle (δ).

7. Propeller pod according to one of the preceding claims, **characterized in that**, at least in places, the cross sections (Q) of the shaft (18) are similar in the geometric sense with respect to a cylindrical coordinate system with the origin on the traction propeller rotation axis (A_{P}).

8. Propeller pod according to one of the preceding claims, **characterized in that**, at least in places, the cross sections (Q) of the shaft (18) are essentially mirror-image symmetrical with respect to a mirror plane on which the chord runs, with respect to the cylindrical coordinate system with the origin on the traction propeller rotation axis (A_{P}).

9. Propeller pod according to one of the preceding claims, **characterized in that**, at least in places, the cross sections (Q) of the shaft (18) have a thickness setback (D) of more than 40% and in particular of less than 60%.

10. Propeller pod according to one of the preceding claims, **characterized in that** a projection of an incident-flow edge (28) of the shaft (18) onto a lateral plane (E_{Q}) which is at right angles to the traction propeller rotation axis (A_{P}) has a curved profile, at least in places.

11. Propeller pod according to one of the preceding claims, **characterized in that**, at least in places,
- each cross section (Q) has two outermost points (P1, P2) of maximum discrepancy from the chord (S) and
a thickness setback point (PD) at which the chord (S) is cut by a connection straight line through the outermost points (P1, P2),
- wherein the thickness setback points (PD) lie on a curve which is curved at least in places.

12. Propeller pod according to one of the preceding claims, **characterized by**
- a drive shaft (34) for driving the traction propeller (22) and/or the pusher propeller (26),
- wherein, at least in places, the drive shaft (34) runs through an interior (40) of the cross section (Q), wherein the area of the interior (40) is one quarter of the area of the cross section (Q), and has the same centroid.

13. Propeller pod according to one of the preceding claims, **characterized in that** a projection of the shaft (18) onto the lateral plane (E_{Q}) is concave or bi-concave.

14. Propeller pod according to one of the preceding claims, **characterized in that** the direction angle (α) has a minimum adjacent to the marine vessel hull (12).

15. Marine vessel (10), in particular a yacht, having at least one propeller pod (14), in particular two and only two propeller pods (14), according to one of the preceding claims.

## Revendications

1. Nacelle d'hélice (14) comprenant
(a) une coque (16)
(i) qui comprend un fût (18) pour la fixation sur un véhicule (10), en particulier sur un véhicule marin,
(ii) de sorte que le fût (18) s'étend le long d'un axe de fût (As) et présente au moins une section transversale (Q) avec une corde (S), et
(b) au moins un arbre à hélice (20, 24) pour la fixation d'une hélice (22),
(c) dans laquelle la corde (S) s'étend sous un angle d'orientation (α) par rapport à un axe de rotation (Ap) de l'arbre à hélice (20, 24), **caractérisée en ce que**
(d) l'angle d'orientation (α) varie au moins par tronçon avec une distance (r) depuis l'axe de rotation (Ap) de l'hélice.

2. Nacelle d'hélice selon la revendication 1, **caractérisée par**
- un arbre pour hélice de traction (20) pour faire tourner une hélice de traction (22) et
- un arbre pour hélice de poussée (24) pour faire tourner une hélice de poussée (26),
- le fût (18) étant agencé, par référence à un axe longitudinal de la coque (16), entre l'hélice de traction (22) et l'hélice de poussée (26).

3. Nacelle d'hélice selon la revendication 2, **caractérisée en ce que**
- l'arbre pour hélice de traction (20) est réalisé pour faire tourner l'hélice de traction (22) dans une direction de rotation d'hélice de traction (ω₂₂), et
- l'arbre pour hélice de poussée (24) est réalisé pour faire tourner l'hélice de poussée (26) dans une direction de rotation d'hélice de poussée (ω₂₈) qui est opposée à la direction de rotation d'hélice de traction (ω₂₂).

4. Nacelle d'hélice selon l'une des revendications précédentes, **caractérisée en ce que** l'angle d'orientation (a) traverse un maximum d'angle d'orientation en fonction d'une distance (r) de l'axe de rotation (Ap) de l'hélice de traction.

5. Nacelle d'hélice selon la revendication 4, **caractérisée en ce que** la distance (r) appartenant au maximum de l'angle d'orientation s'élève au maximum à 0,6 fois un rayon (R) de l'hélice.

6. Nacelle d'hélice selon l'une des revendications précédentes, **caractérisée en ce que**
- l'hélice de traction (22) possède, dans un plan longitudinal (E_{L}) qui est parallèle à l'axe de rotation (Ap) de l'hélice de traction et s'étend à travers le fût (18), un angle de sortie (d), sous lequel l'eau refoulée par l'hélice de traction (22) sort de l'hélice de traction (22), et
- l'angle d'orientation (a) s'écarte au maximum de 10°, en particulier au maximum de 5°, de l'angle de sortie (d).

7. Nacelle d'hélice selon l'une des revendications précédentes, **caractérisée en ce que** les sections (Q) du fût (18) sont semblables en sens géométrique au moins par tronçon par référence à un système de coordonnées cylindriques dont l'origine est l'axe de rotation (Ap) de l'hélice de traction.

8. Nacelle d'hélice selon l'une des revendications précédentes, **caractérisée en ce que** les sections (Q) du fût (18) sont, au moins par tronçon, par référence au système de coordonnées cylindriques dont l'origine est l'axe de rotation (Ap) de l'hélice de traction, sensiblement symétriques par rapport à un plan de symétrie dans lequel s'étend la corde.

9. Nacelle d'hélice selon l'une des revendications précédentes, **caractérisée en ce que** les sections (Q) du flux (18) présentent au moins par tronçon une réserve d'épaisseur (B) de plus de 40 % et en particulier de moins de 60 %.

10. Nacelle d'hélice selon l'une des revendications précédentes, **caractérisée en ce qu'**une projection d'une arête d'attaque (28) du fût (18) sur un plan transversal (Eq), qui est perpendiculaire à l'axe de rotation (Ap) de l'hélice de traction, s'étend au moins par tronçon de manière incurvée.

11. Nacelle d'hélice selon l'une des revendications précédentes, **caractérisée en ce que**, au moins par tronçon :
- chaque section transversale (Q) comporte deux points extrêmes (P1, P2) où l'écart vis-à-vis de la corde (S) est maximum, et
- comporte un point de réserve en épaisseur (Po), dans lequel la corde (S) est recoupée par une droite de liaison passant par les deux points extrêmes (P1, P2),
- dans laquelle les points de réserve en épaisseur (Po) sont situés sur une courbe incurvée au moins par tronçon.

12. Nacelle d'hélice selon l'une des revendications précédentes, **caractérisée par**
- un arbre d'entraînement (34) pour entraîner l'hélice de traction (22) et/ou l'hélice de poussée (26),
- l'arbre d'entraînement (34) s'étend au moins par tronçon à travers l'intérieur (40) de la section transversale (Q), ledit intérieur (40) représentant un quart de la superficie de la section transversale (Q) et possédant le même centre de gravité.

13. Nacelle d'hélice selon l'une des revendications précédentes, **caractérisée en ce qu'**une projection du flux (18) sur le plan transversal (Eq) est concave ou biconcave.

14. Nacelle d'hélice selon l'une des revendications précédentes, **caractérisée en ce que** l'angle d'orientation (α) présente un minimum au voisinage de la coque du bateau (12) -

15. Bateau (10), en particulier yacht, comprenant au moins une nacelle d'hélice (14), et en particulier exactement deux nacelles d'hélice (14), selon l'une des revendications précédentes.
